# EUROPÄISCHE PATENTSCHRIFT

(11) **EP 0 063 254 B1**
(45) Veröffentlichungstag und Bekanntmachung des Hinweises auf die Patenterteilung: **03.07.1985**
(21) Anmeldenummer: 82102438.7
(22) Anmeldetag: 24.03.1982
(51) Int. Cl.: A63C 19/06

(54) **Sicherheitsslalomstab**
Safety slalom pole
Piquet de sécurité de slalom

(30) Priorität: 18.04.1981 DE 3115741
(43) Veröffentlichungstag der Anmeldung: 27.10.1982
(73) Patentinhaber: Maibach, Gerd D., D-7326 Heiningen (DE)
(72) Erfinder: Maibach, Gerd D., D-7326 Heiningen (DE)
(74) Vertreter: Dreiss, Uwe, Prof. Dr. jur. Dipl.-Ing. M.Sc.

## Beschreibung

Die Erfindung betrifft einen Sicherheitsslalomstab mit einem in den Untergrund steckbaren Stangenünterteil, der über ein Gelenk mit einem Stangenoberteil elastisch federnd abbiegbar verbunden ist, wobei das Gelenk mindestens zwei rotationssymmetrische Gelenkkörper aufweist, die in Ruhelage in ihrer gegenseitigen Lage zueinander zentriert an senkrecht zur Stabachse gerichteten Anlageflächen aneinander anliegen, wobei ferner durch die Gelenkkörper mindestens ein flexibles Spannglied geführt ist, durch das sie über mindestens eine Feder miteinander axial verspannt sind. Ein aus der DE-OS 2 428 659 bekannter solcher Sicherheits-Slalomstab weist ein einziges Biegegelenk auf. Bei der Verwendung muss dieser Slalomstab in exakter Tiefe in den Schnee eingesetzt werden, wobei das Gelenk zur möglichsten Vermeidung von Verletzungen möglichst unterhalb der Schneeoberfläche angebracht werden sollte. Bei einem zu tiefen Einsetzen oder sehr hartem Schnee wird hierdurch aber durch den Schnee über dem Gelenk ein Auspendeln behindert.

Aus der FR-A 20 44 032 ist noch ein Sicherheits-Slalomstab mit mehreren in relativ grossem Abstand zueinander angeordneten Gelenken bekannt. Hier besteht die Gefahr, dass beim Anschlagen des Slalomstabs insbesondere der oberste Stabteil zurückschlägt, es können dadurch leicht Gesichtsverletzungen entstehen. Im übrigen weist dieser bekannte Stab die gleichen Nachteile auf, wie bei der vorbeschriebenen Konstruktion.

Schliesslich ist aus der DE-A 29 02 082 noch ein Slalomstab bekannt, bei dem das einzige vorgesehene Gelenk durch einen Gummischlauch gebildet wird. An und für sich ist diese Gelenkausbildung sehr einfach. Nachteilig ist, dass die Elastizitätseigenschaften des Gummis stark temperaturabhängig sind und der Gummischlauchdurch die scharfen Schikanten leicht beschädigt wird, so dass die Lebensdauer solcher Slalomstangen stark begrenzt ist.

In Vermeidung dieser Nachteile liegt der vorliegenden Erfindung die Aufgabe zugrunde, einen Sicherheitsslalomstab der eingangs genannten Art so zu verbessern, dass er nach einer Auslenkung nur kurz ausschwingt und gleichzeitig grössere Abweichungen in der Einstecktiefe in den Untergrund zulässt, ohne Gefährdung der Sportler.

Zur Lösung dieser Aufgabe sieht die Erfindung vor, dass das Gelenk durch mindestens zwei im Abstand voneinander angeordnete Biegegelenke gebildet ist, wobei jedes Biegegelenk durch zwei Gelenkkörper gebildet ist, und dass alle Biegegelenke über eine gemeinsame Spannvorrichtung hintereinanderliegend miteinander verspannt sind und hierzu durch alle Gelenkkörper das bzw. die flexiblen Spannglieder geführt sind.

Durch die Anordnung mehrerer Biegegelenke erfolgt einmal eine starke Schwingungsdämpfung, so dass sich der Stab relativ rasch wieder aufrichtet und still steht. Weiter kann durch die Erstrekkung der Biegegelenke über eine grössere Länge der Sicherheitsslalomstab mit relativ grosser Toleranz eingesetzt werden, ohne dass die Gefahr einer Verletzung des Sportlers durch den fest verankerten Stabunterteil besteht. Ein weiteres Eintreiben bei Abfahren auch einer dickeren Schneeschicht erübrigt sich hierdurch ebenfalls.

In besonders vorteilhafter Weise kann eine An^{p}as- sung an unterschiedliche Pistenverhältnisse in besonders einfacher Weise dadurch ermöglicht werden, dass die Gelenkkörper zwischen Endstücken angeordnet und die Endstücke mit dem Stangenunterteit bzw. dem Stangenoberteil verbunden sind, und dass in an sich bekannter Weise auch die Endstücke vom flexiblen Spannglied durchdrungen sind und dass sich an mindestens einem der Endstücke die Feder abstützt, wobei als Feder eine Druckfeder dient, durch die hindurch das flexible Spannglied geführt und über einen Federteller gehalten ist, wobei ferner die Vorspannung der Feder einstellbar ist und dazu als flexibles Spannglied ein Seil oder Draht dient, von dem mindestens ein Ende in einem Gewindebolzen verstellbar gegenüber dem Federteller gehalten ist.

Die Relativbewegung des Spanngliedes in den Gelenkkörpern kann dadurch klein gehalten werden, dass symmetrisch zwei Federn vorgesehen sind und dass die Federn jeweils zwischen einem der Endstücke und einem Federteller vorgesehen sind.

Weiter können zur geschützten Unterbringung und zur einfachen Montage mindestens die biegegelenknahen Enden der Stangenteile hohl ausgebildet und die Endstücke aufgeschoben sein, wobei mindestens eines der Stangenteile über eine Spannhülse annehmbar auf dem Endstück gehalten ist, um so eine Spannungseinstellung zu erleichtern.

Der Stangenunterteil kann zur Sicherung gegen Herausziehen und als Einsteckhilfe ein Aussengewinde aufweisen, das vorzugsweise ein Steilgewinde ist.

Zur besseren Verankerung des Sicherheitsslalomstabs können über das Gewinde Verankerungsvorsprünge etwa quer zur Stabachse abspreizbar sein, zweckmässigerweise widerhakenartig, so dass ein Einsetzen in den Schnee mit geringem Widerstand möglich ist, aber einem Herausziehen erheblicher Widerstand entgegengesetzt wird. Zum Erleichtern des Einsetzens und Herausziehens können die Verankerungsvorsprünge über das Gewinde agbespreizt oder an der Stange zur Anlage bringbar sein. Zweckmässigerweise ist hierzu konzentrisch zum Gewinde ein Spreizkegel vorgesehen, über den die Verankerungsvorsprünge tragende Spreizarme von einer Montage-und Demontagestellung in ihre Gebrauchsstellung bewegbar sind.

Besonders einfach herstellbar und doch sehr wirksam können die Spreizarme zungenartig ausgebildet sein, wobei dann die Enden der Spreizarme die Verankerungsvorsprünge abgeben. Die Spreizarme können dazu in Verlängerung einer auf dem Gewinde schraubbaren Gewindebüchse angeordnet sein. Durch Eigenelastizität liegen die Spreizarme stets am Spreizkegel an, wobei zweckmässigerweise drei bis sechs Spreizarme vorgesehen sein können, die einstückig mit der Gewindebüchse in Verlängerung dieser aus Kunststoff bestehen.

Weitere erfindungsgemässe Ausbildungen sind den Unteransprüchen zu entnehmen und werden mit ihren Vorteilen in der nachstehenden Beschreibung näher erläutert. In den beigefügten Zeichnungen zeigt:
Fig. 1 eine Explosionsdarstellung der Anordnung von Biegegelenken ohne Stangenunterteil und Stangenoberteil,
Fig. 2 eine Zusammenstellzeichnung eines Sicherheitsslalomstabs mit noch nicht montierter Verschlusskappe und Spitze und noch nicht montiertem Stangenunterteil,
Fig. 3 eine Ansicht eines montierten Sicherheitsslalomstabs, bei dem der Stangenunterteil teilweise mit einem Gewinde versehen ist,
Fig. 4 eine Seitenansicht einer unteren Spitze einer anderen Ausführungsform eines Sicherheitsslalomstabs mit einer Verankerungsvorrichtung, teilweise im Schnitt und
Fig. 5 eine andere Ausführungsform einer Verankerungsvorrichtung, links in Montage- und Demontagestellung und rechts in Verankerungsstellung.

Die in den Figuren dargestellten Ausführungsbeispiele eines Sicherheitsslalomstabs weisen einen rohrförmigen Stangenoberteil 1 und Stangenunterteil 2 auf. Der Stangenoberteil 1 ist durch eine Verschlusskappe 3 verschlossen, während das untere Ende des Stangenunterteils 2 durch eine eingesteckte Spitze 4 verschlossen ist.

Die Stangenteile 1 und 2 sind jeweils auf ein Endstück 5, 5' aufgesteckt, wobei im Ausführungsbeispiel der Stangenunterteil 2 durch eine Spannhülse 6 abnehmbar auf dem Endstück 5' gehalten ist.

Als Herausziehsicherung und gleichzeitig auch als Einsteckhilfe kann der Stangenunterteil 2 über seine ganze Länge oder einen Teil seiner Länge mit einem Aussengewinde 7 versehen sein. Die Stangenteile 1 und 2 können zur Gewichtseinsparung aus thermoplastischem Kunststoff, vorzugsweise aus Polycarbonatrohren, bestehen. Für besonders widerstandsfähige und elastische Sicherheitsslalomstäbe kann aber auch Glasfibermaterial oder auch Aluminiumrohr verwendet werden.

Zwischen den Stangenteilen 1 und 2 sind mehrere Biegegelenke 8, im dargestellten Ausführungsbeispiel fünf Biegegelenke 8₁ bis 8₅ vorgesehen. Jedes Biegegelenk 8 wird durch zwei Gelenkkörper 9ᵢ bis 9ₛ gebildet. Im Ausführungsbeispiel sind die Gelenkkörper 9₂ bis 9₅ als identische zylindrische Scheiben ausgebildet, die einerseits eine Ausnehmung 10 und andererseits einen entsprechenden Vorsprung 11 aufweisen. Die Ausnehmungen 10 und die Vorsprünge 11 sind rotationssymmetrisch, wobei die in die Ausnehmungen 10 ragenden Kanten 12 der Vorsprünge 11 gerundet sind. Die Ausnehmung 10 sind etwas tiefer als die Höhe der Vorsprünge 11, so dass die Gelenkkörper 9 stirnseitig an ihren Anlageflächen 13 aneinanderliegen können.

Einstückig an die aussenliegenden Gelenkkörper 9₁ und 9₆ sind die Endstücke 5 bzw. 5' angeschlossen, die ebenfalls kreiszylindrisch ausgebildet sind.

Sowohl die Endstücke 5, 5' als auch alle Gelenkkörper 9 weisen eine Mittenbohrung 14, 14', 14" auf, durch die ein nur teilweise in Fig. 1 dargestelltes flexibles Spannglied in Form eines Seils, vorzugsweise eines Drahtseils oder eines Drahts, hindurchgeführt ist. Im Ausführungsbeispiel sind beide Enden des flexiblen Verspannglieds 15 in Gewindebolzen 16, 16' gehalten. Die Gewindebolzen 16, 16' sind durch Federteller 17, 17' geführt, wobei mindestens der untere Gewindebolzen 16' über eine Stellmutter 18 gegenüber dem Federteller 17' verstellbar ist und so eine Spannvorrichtung 19 abgibt, über die die Vorspannung des flexiblen Spannglieds 15 einstellbar ist. Dabei ist zwischen dem Endstück 5 bzw. 5' und dem Federteller 17 bzw. 17' jeweils eine Feder 20 bzw. 20' in Form einer Wendeldruckfeder angeordnet. Der Innendurchmesser der Federn 20, 20' ist etwas kleiner als der Innendurchmesser der Stangenteile 1 und 2. Bei einer Querbelastung des Stangenoberteils 1 kann der Sicherheitsslalomstab an einem oder mehreren der Biegegelenke 8 abknicken und er wird durch die Vorspannkraft der Federn 20, 20' über das gespannte flexible Spannglied 15 wieder in seine gestreckte Ausgangslage zurückgebracht. Durch die Anordnung vieler Biegegelenke 8 erfolgt eine starke Schwingungsdämpfung, so dass die gestreckte Ruhelage nach einer Auslenkung in sehr kurzer Zeit wieder ohne Nachschwingen erreicht wird.

Beim in Fig. 4 dargestellten Ausführungsbeispiel ist auf dem Gewinde 7 eine Gewindebüchse 21 aufgesetzt, die nach unten verlängert vier Spreizarme 22 aufweist, an deren Ende jeweils ein hakenartig nach aussen stehender Verankerungsvorsprung 23 vorgesehen ist. Die Spreizarme 22 liegen auf einem in Verlängerung zum Gewinde 7 angeordneten Spreizkegel 24 auf und bilden so eine Verankerungsvorrichtung 25, die in der Montagestellung in Fig. 4 dargestellt ist. Nach dem Eindrücken der Spitze 4 in den Schneeuntergrund wird durch Drehen des Stangenunterteils 2 das Gewinde 7 in die Gewindebüchse 21 eingedreht, wodurch die Spreizarme 22 durch den Spreizkegel 24 nach aussen gepresst werden, so dass sich die Verankerungsvorsprünge 23 im Schneeuntergrund verhaken. Um ein Blockieren des Gewindes 7 zu verhindern, überragt der Stangenunterteil 2 das Gewinde 7 etwa um die Schraublänge. Die Gewindebüchse 21, die Spreizarme 22 und die Verankerungsvorsprünge 23 sind einstückig aus Kunststoff hergestellt, wobei dieser Kunststoff eine ausreichende Eigenelastizität aufweist, dass beim Zurückschrauben des Gewindes 7 die Arme 22 stets am Spreizkegel 24 federnd anliegen.

Ähnlich ist die Funktion des Ausführungsbeispiels der Fig. 5. Hier ist allerdings der Spreizkegel 24 oberhalb des Gewindes 7 am Stangenunterteil 2 angeordnet. Im links dargestellten Montagezustand liegen die Spreizarme 22 am Spreizkegel 24 an, während im Verankerungszustand durch Verschrauben der Gewindebüchse 21 die Spreizarme 22 über den Stangenumfang hinausragen. Dabei geben dann die Enden der Spreizarme 22 die Verankerungsvorsprünge 23 ab. Zweckmässigerweise sind etwa drei bis sechs Spreizarme einstückig an der Gewindebüchse 21 angeschlossen. Die Enden der Spreizarme 22 sind entsprechend dem Stangenumfang breit ausgebildet, um eine möglichst gute Verankerung im Schnee zu erreichen. Um ein vollständiges Herausschrauben der Gewindebüchse 21 aus dem Gewinde 7 zu verhindern, ist das Gewinde 7 nicht ganz bis zum Stangenende geführt. Das Gewindeende kann durch eine eingesetzte, im Durchmesser etwas grössere Spitze 4 aus Kunststoff oder auch aus Metall gebildet sein.

## Patentansprüche

1. Sicherheitsslalomstab mit einem in den Untergrund steckbaren Stangenunterteil (2), der über ein Gelenk mit einem Stangenoberteil (1) elastisch federnd abbiegbar verbunden ist, wobei das Gelenk mindestens zwei rotationssymmetrische Gelenkkörper (9) aufweist, die in Ruhelage in ihrer gegenseitigen Lage zueinander zentriert an senkrecht zur Stabachse gerichteten Anlageflächen (13) aneinander anliegen, wobei ferner durch die Gelenkkörper (9) mindestens ein flexibles Spannglied (15) geführt ist, durch das sie über mindestens eine Feder (20, 20') miteinander axial verspannt sind, dadurch gekennzeichnet, dass das Gelenk durch mindestens zwei im Abstand voneinander angeordnete Biegegelenke (8₁ bis 8₅) gebildet ist, wobei jedes Biegegelenk (8₁ bis 8₅) durch zwei Gelenkkörper (9) gebildet ist, und dass alle Biegegelenke (8₁ bis 8₅) über eine gemeinsame Spannvorrichtung (19) hintereinanderliegend miteinander verspannt sind und hierzu durch alle Gelenkkörper (9) das bzw. die flexiblen Spannglieder (15) geführt sind.

2. Sicherheitsslalomstab nach Anspruch 1, dadurch gekennzeichnet, dass als Zentrierung an den Gelenkkörpern (9) eine zylindrische Ausnehmung (10) und zugeordnet ein entsprechender Vorsprung (11 vorgesehen ist.

3. Sicherheitsslalomstab nach Anspruch 1 oder 2, dadurch gekennzeichnet, dass die Gelenkkörper (9) zwischen Endstücken (5, 5') angeordnet und die Endstücke (5, 5') mit dem Stangenunterteil (2) bzw. dem Stangenoberteil (1) verbunden sind, und dass in an sich bekannter Weise auch die Endstücke (5, 5') vom flexiblen Spannglied (15) durchdrungen sind und dass sich an mindestens einem der Endstücke (5,5') die Feder (20 bzw. 20') abstützt, wobei als Feder (20, 20') eine Druckfeder dient, durch die hindurch das flexible Spannglied (15) geführt und über einen Federteller (17, 17') gehalten ist, wobei ferner die Vorspannung der Feder (20, 20') einstellbar ist und dazu als flexibles Spannglied (15) ein Seil oder Draht dient, von dem mindestens ein Ende in einem Gewindebolzen (16, 16') verstellbar gegenüber dem Federteller (17, 17') gehalten ist.

4. Sicherheitsslalomstab nach Anspruch 3, dadurch gekennzeichnet, dass symmetrisch zwei Federn (20, 20') vorgesehen sind dass die Federn (20, 20') jeweils zwischen einem der Endstücke (5, 5') und einem Federteller (17, 17') vorgesehen sind.

5. Sicherheitsslalomstab nach Anspruch 3 oder 4, dadurch gekennzeichnet, dass mindestens die biegegelenknahen Enden der Stangenteile (1,2) hohl ausgebildet und auf die Endstücke (5, 5') aufgeschoben sind und mindestens eines der Stangehteile (1, 2) über eine Spannhülse (6) abnehmbar auf dem Endstück (5') gehalten ist.

6. Sicherheitsslalomstab nach einem der Ansprüche 1 bis 5, dadurch gekennzeichnet, dass der Stangenunterteil (2) ein Gewinde (7) aufweist.

7. Sicherheitsslalomstab nach Anspruch 2, dadurch gekennzeichnet, dass der in die Ausnehmung (10) ragende Rand (Kante 12) des Vorsprungs (11) des Gelenkkörpers (9) abgerundet ist.

8. Sicherheitsslalomstab nach Anspruch 6, dadurch gekennzeichnet, dass über das Gewinde (7) Verankerungsvorsprünge (23) etwa quer zur Stabachse abspreizbar sind und hierzu konzentrisch zum Gewinde (7) ein Spreizkegel (24) vorgesehen ist, über den die Verankerungsvorsprünge tragende Spreizarme (22) bewegbar sind.

9. Sicherheitsslalomstab nach Anspruch 8, dadurch gekennzeichnet, dass die Spreizarme (22) zungenartig ausgebildet sind und die Enden dieser Spreizarme (22) die Verankerungsvorsprünge (23) abgeben, wobei die Spreizarme (22) in Verlängerung einer auf dem Gewinde (7) schraubbaren Gewindebüchse (21) angeordnet sind.

10. Sicherheitsslalomstab nach Anspruch 8 oder 9, dadurch gekennzeichnet, dass die Gewindebüchse (21), die Spreizarme (22) und die Verankerungsvorsprünge (23) einstückig aus Kunststoff bestehen.

## Claims

1. Safety slalom pole with a lower pole portion (2) insertible into ground, said lower pole portion beeing connected with an upper pole portion (1) by means of a pivot joint such that it can be bent off elastically in a spring-loaded manner, whereby the pivot joint at least comprises two rotation symmetrical pivot bodies (9), which abut each other in resting position mutually centered on abutment surfaces (13) extending rectangularly to the pole axis, whereby further at least on flexible tensioning member (15) extends through the pivot bodies (9), said tensioning member (15) axially tension-connecting the pivot bodies to each other by means of a spring (20, 20'), characterized in that the pivot joint is formed by at least two spaced bending joints (8₁ to 8₅), whereby each joint (8₁ to 8a) is formed by two pivot bodies (9), and that all bending joints (8₁ to 8₅) are tensioned to eachother, one after the other, by means of a common tensioning device (19) and in that for this purpose the flexible tensioning member or members (15) respectively are extending through all pivot bodies (9).

2. Safety slalom pole in accordance to claim 1, characterized in that as centering means there is provided at the pivot bodies (9) a cylindrical recess (10) cooperating with a corresponding boss (11).

3. Safety slalom pole in accordance to claim 1 or 2, characterized in that the pivot bodies (9) are provided between end pieces (5, 5') and that the end pieces (5,-5') are connected with the lower pole portion (2) orthe upper pole portion (1) respectively, and that, as per se known, the flexible tensioning member (15) also extends through the end pieces (5, 5'), and that the spring (20 or 20' resp.) is supported on at least one of the end pieces (5, 5'), whereby a compression spring serves as spring (20, 20'), through which the flexible tensioning member (15) extends and is hold by a spring cap, and further in that the bias tension of the spring (20, 20') is adjustable and for this purpose a rope or wire serves as flexible tensioning member (15), of which at least one end is hold adjustable with respect to the spring cap (17, 17') in a threaded bolt (16, 16').

4. Safety slalom pole in accordance to claim 3, characterized in that symmetrically two springs (20, 20') are provided and in that the springs (20, 20') are provided between one of the end pieces (5, 5') and one spring cap (17, 17') respectively.

5. Safety slalom pole in accordance to claim 3 or 4, characterized in that at least the ends of the pole portions (1, 2), which are adjacent to the bending joint, are hollow and are slipped upon the end pieces (5,5'), and in that at least one of the pole portions (1, 2) is detachably held on the end piece (5') by a tensioning sleeve (6).

6. Safety slalom pole in accordance to one of claims 1 to 5, characterized in that the lower pole portion (2) is provided with a thread (71.

7. Safety slalom pole in accordance to claim 2, characterized in that the edge (rim 12) of the boss (11) of the pivot body (9) extending to recess (10) is rounded.

8. Safety slalom pole in accordance to claim 6, characterized in that the thread (7) anchoring projections (23) can be spread off transversaly to the pole axis, and in that for this purposes a spreading cone (24) is provided concentrically to the thread (7), and that by means of said spreading cone spreading arms (22) carrying the anchoring projections can be moved.

9. Safety slalom pole in accordance to claim 8, characterized in that the spreading arms (2) are formed like tongues and that the ends of these spreading arms (22) serve as anchoring projections (23), whereby the spreading arms (22) are formed in extension of a threaded sleeve (21) screwed to the thread (7).

10. Safety slalom pole in accordance to claim 8 or 9, characterized in that the threaded sleeve (21), the spreading arms (22) and the anchoring projections (23) are integrally formed from plastic material.

## Revendications

1. Piquet de slalom de sécurité, avec une partie de tige inférieure (27 enfichable dans le sous-sol, retiré à travers une articulation, de façon pliable, élastique, avec une partie de tige supérieure (1), l'articulation présentant au moins deux corps de jonction (9) symétriques en rotation, qui, au repos dans leur position mutuelle, reposent l'un sur l'autre, de façon centrée l'un par rapport à l'autre, sur leur surface plane (13) perpendiculaire à l'axe de la tige, au moins un élément de tension ( 15) flexible étant passé à travers les corps d'articulation (9), servant à les relier entre eux en tension axiale à travers au moins un ressort (20, 20'), piquet de slalom, caractérisé en ce que l'articulation estformé par au moins deux joints articulés de flexion (8₁ à 8₅) écartés l'un de l'autre, chaque joint articulé de flexion (8₁ à 8₅) étant formé par deux corps d'articulation (9), et que tous les joints articulés de flexion (8₁ à 8₅) sont tendus entre eux, les uns derrière les autres, à travers un dispositif de tension (19) commun, et à cet effet, ils traversent tous les corps articulés (9) c'est-à-dire les éléments de tension flexibles (15).

2. Piquet de slalom selon la revendication 1, caractérisé en ce que comme centrage sur les corps articulés (9), il est prévu une évidement cylindrique (10) et, en coordination, une saillie (11) correspondante.

3. Piquet de slalom selon les revendications 1 ou 2, caractérisé en ce que les corps articulés (9) sont disposés entre des pièces d'extrémité (5, 5') et ces pièces d'extrémité (5, 5') sont reliées aux parties de tige inférieure (2) et supérieure (1), et que les pièces d'extrémité (5, 5') sont également traversées, de manière en soi, par des éléments de tension flexibles (15) et que le ressort (20, 20') s'appuie sur au moins une pièce d'extrémité, un ressort à tension servant de ressort (20, 20') que traverse l'élément de tension flexible (15) et qui est maintenu par une cuvette de ressort (17, 17'), la tension initiale du ressort (20, 20') étant en outre ajustable et à cet effet, une corde ou un fil métallique sert d'élément de tension flexible (15), dont au moins une extrémité est maintenue dans un écrou fileté (16, 16') de façon ajustable par rapport à la cuvette de ressort (17, 17').

4. Piquet de slalom selon la revendication 3, caractérisé en ce que dans deux ressorts (20, 20') sont prévus de façon symetrique et que les ressorts (20, 20') sont disposés chacun entre l'une des pièces d'extrémité (5, 5') et une cuvette à ressort (17, 17').

5. Piquet de slalom selon les revendications 3 ou 4, caractérisé en ce qu'au moins les bouts voisins du point articulé des parties de tige (1, 2) sont creux et encagés sur les pièces d'extrémité (5, 5') et au moins une des parties de tige (1, 2) est maintenue à travers une douille de tension (6) de façon amovible sur la pièce d'extrémité (5).

6. Piquet de slalom selon l'une quelconques des revendications 1 à 5, caractérisé en ce que la partie de tige inférieure (2) comporte un filetage (7).

7. Piquet de slalom selon la revendication 2, caractérisé en ce que le bord (arêté 12) de la saillie (11) du corps articulé (9), pénétrant dans la cavité (10) est arrondi.

8. Piquet de slalom selon la revendication 6, caractérisé en ce qu'à travers le filetage (7), des saillies de fixation (23) sont étançonnables de façon perpendiculaire à l'axe du piquet et qu'à cet effet, de manière concentrique par rapport au filetage (7), il est prévu un cône d'écartement (24), à travers lequel les bras d'écartement (22) portant les saillies de fixation sont mobiles.

9. Piquet de slalom selon la revendication 8, caractérisé en ce que les bras d'écartement (22) sont conçus sous forme de languettes et les bouts de ces bras d'écartement (22) entourent les saillies de fixation (23), les bras d'écartement (22) étant situés dans le prolongement d'une douille filetée (21) vissable sur le filetage (7).

10. Piquet de slalom selon les revendications 8 ou 9, caractérisé en ce que la douille filetée (21 les bras d'écartement (22) et les saillies de fixation (23) sont constitués par une seule pièce en matière plastique.
